# FASCICULE DE BREVET EUROPEEN

(11) **EP 0 545 810 B1**
(45) Date de publication et mention de la délivrance du brevet: **13.03.1996**
(21) Numéro de dépôt: 92403244.4
(22) Date de dépôt: 01.12.1992
(51) Int. Cl.: B65D 81/18, B65D 81/38

(54) **Emballage pour le transport d'objets devant être maintenus à une température constante**
Verpackung für den Transport von auf einer konstanten Temperatur zu haltenden Gütern
Packaging for the transport of goods to be held at a constant temperature

(30) Priorité: 02.12.1991 FR 9114909
(43) Date de publication de la demande: 09.06.1993
(73) Titulaire: PASCAL, Christian, F-95270 Seugy (FR); Pascal, Ambroise, F-60300 Senlis (FR)
(72) Inventeur: PASCAL, Christian, F-95270 Seugy (FR); Pascal, Ambroise, F-60300 Senlis (FR)
(74) Mandataire: Faber, Jean-Paul

(56) Documents cités:
- EP-A- 0 153 975
- WO-A-81/03162
- DE-U- 7 833 140
- GB-A- 2 226 873
- US-A- 4 294 079
- US-A- 4 923 077

## Description

La présente invention concerne un emballage destiné, par exemple, au transport de vaccins, sérums qui doivent être maintenus à une température constante.

On connaît différents emballages qui sont destinés à transporter des objets devant être maintenus à des températures de congélation, ces emballages étant isothermes et de la glace sèche étant déposée au voisinage des objets.

Le brevet US-A-4 294 079 décrit un emballage destiné à contenir et à transporter des produits congelés et qui comprend une caisse avec une doublure isotherme et dans le fond de laquelle est disposée une couche absorbante, tandis que la partie supérieure comporte une cavité contenant un réfrigérant.

Entre la partie supérieure et les produits congelés est disposée une épaisseur isolante, un espace libre étant ménagé entre la partie supérieure et l'épaisseur isolante et des trous étant pratiqués dans la partie supérieure pour mettre en communication la cavité et l'espace libre.

Suivant les explications données dans le brevet US-A-4 294 079, le réfrigérant sublime dans l'espace libre et forme ainsi, au-dessus de l'épaisseur isolante, une couche de refroidissement pour maintenir les produits à la température de congélation.

L'emballage, suivant ce brevet, permet de maintenir les produits à une température négative, mais lorsqu'il s'agit de maintenir des objets à une température positive, par exemple de l'ordre de 3°C à 8°C, l'utilisation de glace sèche pose de nombreux problèmes car le froid intense produit par cette glace tend à abaisser la température au-delà du point de congélation ce qui risque de détériorer les produits.

L'un des buts de la présente invention est, contrairement à l'objet du brevet US-A-4 294 079, de réaliser un emballage permettant de maintenir intérieurement une température positive durant un laps de temps déterminé tout en utilisant de la glace sèche.

L'emballage, selon l'invention, est du type formé d'une caisse carton avec une doublure interne isotherme ménageant un logement destiné à recevoir les objets à transporter et un couvercle pour la fermeture du logement, une plaque intermédiaire isotherme en polystyrène expansé étant disposée et emboîtée de manière étanche dans la doublure interne de manière à ménager, entre le couvercle et ladite plaque, une cavité destinée à recevoir de la glace sèche, ledit emballage étant caractérisé en ce que la doublure interne et la plaque intermédiaire sont réalisées en polystyrène expansé présentant un pourcentage de cellules fermées de l'ordre de 90% à 95%.

Grâce à cette disposition, les objets ne sont pas directement en contact avec la glace sèche dont le froid se dissipe doucement dans le logment à travers l'épaisseur de la plaque intermédiaire. De plus, lors de la sublimation de la glace sèche, il se produit dans la cavité une surpression qui favorise une propagation lente et contrôlée du froid à travers la plaque intermédiaire.

Suivant une caractéristique particulière, la doublure, le couvercle et la plaque intermédiaire sont réalisés en polystyrène expansé.

Suivant une autre caractéristique, le polystyrène expansé présente un pourcentage de cellules fermées de l'ordre de 90 à 95%. Ainsi, en utilisant une plaque intermédiaire d'une épaisseur de 4 à 6 cm pour un volume de l'ordre de 60 dm³ du logement dont les parois de la doublure ont une épaisseur de l'ordre de 3 à 7 cm, on peut obtenir pendant une durée supérieure à 48 heures le maintien de la température dans le logement à une valeur de 5°C avec des variations de l'ordre de 2°C.

Suivant un détail constructif, la doublure présente un épaulement interne, la plaque intermédiaire comportant un décrochement de manière à s'encastrer légèrement à force dans le logement.

Ainsi, la mise en place de la plaque intermédiaire assure une fermeture étanche du logement.

L'invention va maintenant être décrite avec plus de détails en se référant à un mode de réalisation particulier donné à titre d'exemple seulement et représenté à la figure unique qui est une vue en coupe d'un emballage, selon l'invention.

L'emballage représenté comprend une caisse en carton 1 de forme générale parallélépipédique avec un fond 2, une paroi latérale 3 et des rabats 4 constituant la fermeture de la caisse.

Dans la caisse 1 est logée une doublure 5 en polystyrène expansé, celle-ci ayant une perméabilité à la vapeur d'eau en g/m² 24 h de l'ordre de 30 et présentant un pourcentage de cellules fermées de 90 à 95%.

La doublure ménage un logement 6 destiné à recevoir les objets à transporter.

Dans la paroi latérale interne de la doublure est ménagé un épaulement 7, ladite paroi s'étendant jusqu'à une certaine distance du bord de la caisse 1 adjacent à la fermeture 4.

Le logement 6 est fermé par une plaque 10 réalisée dans la même matière que la doublure 5 et qui présente un décrochement 11 de manière à présenter une partie prenant appui sur l'épaulement 7 et une partie s'engageant légèrement dans le logement 6.

La plaque intermédiaire 10 a une certaine épaisseur, par exemple, de l'ordre de 4 à 6 cm pour un volume du logement 6 de l'ordre de 60 dm³, l'épaisseur de la doublure étant de l'ordre de 3 à 6 cm.

La plaque intermédiaire 10 présente des dimensions telles, qu'elle s'engage légèrement à force et qu'ainsi le logement 6 est parfaitement étanche.

La doublure 5 est fermée par un couvercle 12 qui s'encastre par son bord 13 dans la doublure 5 et qui présente un rebord 14 reposant sur l'extrémité libre de ladite doublure, la surface supérieure du couvercle s'étendant jusqu'au voisinage de la pliure des rabats 4.

Comme on le voit à la figure 1 entre le couvercle 12 et la plaque intermédiaire 10 est ménagée une cavité 15 qui est destinée à être remplie de glace sèche 16.

Après de nombreux essais effectués, on a constaté que la température dans le logement 6 pouvait, durant un laps de temps supérieur à 48 heures, être maintenue à une valeur de 5°C avec des variations de l'ordre de 2°C. En effet, le froid intense produit par la glace sèche ne se diffuse que très lentement à travers la plaque de fermeture 10 ce qui permet ainsi d'obtenir une température constante positive.

## Revendications

1. Emballage pour le transport d'objets devant être maintenus à une température constante du type formé d'une caisse carton (1) avec une doublure interne isotherme en polystyrène expansé (5) ménageant un logement (6) destiné à recevoir les objets à transporter et un couvercle (12) pour la fermeture du logement, une plaque intermédiaire isotherme (10) en polystyrène expansé étant disposée sous le couvercle et emboîtée de manière étanche dans la doublure interne de manière à ménager, entre le couvercle et ladite plaque, une cavité (15) destinée à recevoir de la glace sèche, emballage caractérisé en ce que la doublure interne et la plaque intermédiaire (10) sont réalisées en polystyrène expansé présentant un pourcentage de cellules fermées de l'ordre de 90 à 95% qui permettent ainsi de maintenir à l'intérieur du logement (6) une température positive.

## Claims

1. Packing for the transport of objects having to be kept at a constant temperature of the type formed of a cardboard box (1) having an isotherm inner lining of expanded polystyrene (5) providing a container (6) intended to receive the objects to be transported and a cover (12) for closing the container, an isotherm intermediate plate (10) made of expanded polystyrene disposed beneath the cover and fitted in tight manner in the inner lining so as to provide, between the cover and the said plate, a cavity (15) intended to receive dry ice,
**packing characterised in that** the inner lining and the intermediate plate (10) are made of expanded polystyrene having a percentage of closed cells in the order of 90 to 95 % which thus enable a positive temperature to be maintained inside the container (6).

## Patentansprüche

1. Verpackung für den Transport von auf einer konstanten Temperatur zu haltenden Gütern, die aus einem Kartonbehälter (1) mit einer isothermischen Innenauskleidung (5) aus expandiertem Polystyrol, die einen zur Aufnahme der zu transportierenden Güter bestimmten Raum freiläßt, sowie aus einem Deckel (12) für das Verschließen des Raumes gebildet ist, wobei eine isothermische Zwischenplatte (10) aus expandiertem Polystyrol unter dem Deckel angeordnet und in abgedichteter Weise in die Innenauskleidung so eingelassen ist, daß zwischen dem Deckel und der genannten Platte ein Hohlraum (15) freigelassen ist, der zur Aufnahme von Trockeneis vorgesehen ist, welche Verpackung dadurch gekennzeichnet ist, daß die Innenauskleidung und die Zwischenplatte (10) aus expandiertem Polystyrol mit einem Prozentsatz an geschlossenen Zellen in der Größenordnung von 90 bis 95 % hergestellt sind und es dadurch ermöglichen, im Inneren des Raumes (6) eine über dem Nullpunkt liegende Temperatur aufrecht zu erhalten.
